# EUROPÄISCHE PATENTSCHRIFT

(11) **EP 0 948 007 B1**
(45) Veröffentlichungstag und Bekanntmachung des Hinweises auf die Patenterteilung: **30.08.2006**
(21) Anmeldenummer: 99106035.1
(22) Anmeldetag: 25.03.1999
(51) Int. Cl.: H01H 3/16

(54) **Elektrischer Schalter**
Electrical switch
Interrupteur électrique

(30) Priorität: 02.04.1998 DE 19814750
(43) Veröffentlichungstag der Anmeldung: 06.10.1999
(73) Patentinhaber: Delphi Technologies Inc., Troy, MI 48007 (US)
(72) Erfinder: Rudolph, Gerd, 55459 Aspisheim (DE); Zuk, Daniela, 65119 Wiesbaden (DE); Leuschner, Markus, 55559 Bretzenheim (DE)
(74) Vertreter: Becker, Bernd

(56) Entgegenhaltungen:
- DE-C- 19 603 135
- DE-C- 19 618 589
- DE-C- 19 645 058
- DE-C- 19 645 059
- FR-A- 2 532 105

## Beschreibung

Die Erfindung bezieht sich auf einen elektrischen Schalter, insbesondere Kick-Down-Schalter für ein Kraftfahrzeug, mit einem innerhalb eines Gehäuses über eine Klinkenverzahnung selbsttätig längeneinstellbaren, federbelasteten Bedienelement das ein Kontaktelemente aufnehmendes Schaltglied beaufschlagt, wobei die Klinkenverzahnung eine Justierwinkelstellung, in der einem Teil der Klinkenverzahnung mindestens ein Freiraum zugeordnet und die Klinkenverzahnung linear ineinander verschiebbar ist, und eine Arbeitsstellung aufweist, in der die Klinkenverzahnung linear ineinander gehaltert ist.

Aus der DE 32 30 414 C2 ist ein Stößelschalter mit einem innerhalb eines Gehäuses selbsttätig längeneinstellbaren Stößel bekannt. Hierbei ist im Innern des Stößels und auf der Außenseite eines Schlittens eine zusammenwirkende Klinkenverzahnung angeordnet. Diese Klinkenverzahnung kann jedoch nach der Längenjustierung nicht blockiert werden, wodurch eine weitere unbeabsichtigte Längenveränderung durchgeführt werden kann. Weiterhin ist der gesamte Stößel, in dem sich die Klinkenverzahnung befindet, nicht sehr stabil ausgeführt, so daß bei seitlich einwirkenden Kräften der Schalter leicht beschädigt werden kann und somit keine elektrische Funktion mehr erreicht wird. Da die gesamte Klinkenverzahnung innerhalb des Stößels angeordnet ist, besteht nicht die Möglichkeit eine durchgeführte Längenjustierung zu sichern. Der Stößel läßt sich relativ leicht verstellen, wodurch immer wieder eine Längenjustierung erforderlich ist. Auch ist die Haltekraft der Klinkenverzahnung verhältnismäßig schwach, so daß sich vor der Überwindung eines gewünschten Druckpunktes außerhalb der Klinkenverzahnung die Klinkenverzahnung neu in der Länge einstellt.

Im Weiteren offenbart die den nächstliegenden Stand der Technik bildende DE 196 03 135 C1 einen elektrischen Schalter mit einem innerhalb eines Gehäuses über eine Klinkenverzahnung selbsttätig längeneinstellbaren, federbelasteten Bedienelement das ein Kontaktelemente aufnehmendes Schaltglied beaufschlagt. Die Klinkenverzahnung weist eine Justierwinkelstellung, in der einem Teil der Klinkenverzahnung mindestens ein Freiraum zugeordnet und die Klinkenverzahnung linear ineinander verschiebbar ist, und eine Arbeitsstellung auf, in der die Klinkenverzahnung linear ineinander gehaltert ist

Der Erfindung liegt die Aufgabe zugrunde, einen elektrischen Schalter der eingangs genannten Art zu schaffen, bei dem eine Längenjustierung der Klinkenverzahnung gesichert werden kann und der erst nach dem Überwinden einer vorbestimmten Kraft in seiner elektrischen Funktion betätigbar ist.

Diese Aufgabe wird erfindungsgemäß dadurch gelöst daß das Schaltglied mit einem gehäusefesten, der Justierwinkelstellung zugeordneten Anschlag zusammenwirkt und ein federbelastetes, mit einer gehäusefesten Schaltkulisse zusammenwirkendes Druckstück aufweist.

Bei Verwendung des erfindungsgemäßen Schalters kann in der Justierwinkelstellung die Längenjustierung der Klinkenverzahnung sehr leicht erfolgen. Der einem Teil der Klinkenverzahnung zugeordnete Freiraum ermöglicht das federnde Zurückweichen eines Teiles der Klinkenverzahnung, die sich selbsttätig wieder mit dem Gegenstück in Eingriff bringt, um so in der Justierstellung zu verbleiben, die beim Zusammentreffen des Schaltgliedes mit dem Anschlag erreicht ist. Auch die Durchführung einer neuen Längenjustierung ist sehr leicht möglich. Dazu kann das Bedienelement von Hand wieder vom Schaltergehäuse herausgezogen werden, wodurch sich mittels der Klinkenverzahnung eine neue Stellung von Bedienelement zum Gehäuse des Schalters ergibt. Soll die Längenjustierung gesichert werden, so wird durch das Verdrehen des Bedienelementes ein Teil der Klinkenverzahnung aus dem Bereich des Freiraumes herausbewegt. Der federnde Teil der Klinkenverzahnung ist blockiert und kann nicht mehr aus seinem Gegenstück herausfedern, wodurch ein Formschluß der Klinkenverzahnung sichergestellt ist. Erst nach der Überwindung des durch das federbelastete Druckstück und der Schaltkulisse bewirkten taktilen Punktes wird die elektrische Funktion geschaltet, wie dies bei einem in ein Kraftfahrzeug eingebauten Kick-Down-Schalter gefordert ist.

Nach einer vorteilhaften Ausgestaltung der Erfindung besteht die Klinkenverzahnung aus mindestens einer Federklinke, die mindestens einen Federzahn besitzt, und einer zugehörigen Rastklinke, die mehrere, linear in Reihe hintereinander angeordnete Rastzähne aufweist, wobei der Federzahn und die Rastzähne einander zugewandt im Eingriff sind. Hierdurch ist die Längenjustierung in einem großen Bereich sichergestellt, da dem Federzahn der Federklinke mehrere hintereinanderliegende Rastzähne zur Verfügung stehen. Auch ist eine Anpassung an die einwirkenden Kräfte durch das Anordnen von mehreren Federzähnen möglich, die in der Justierwinkelstellung der Arbeitsstellung den einwirkenden Scherkräften widerstehen.

Um ein versehentliches Abziehen des Bedienelementes von dem Schaltglied während der Längenjustierung zu vermeiden, weist die Federklinke an ihrem dem Federklinkenfuß zugewandten Ende einen sägezahnförmigen Federzahn auf, dessen senkrechte Zahnflanke den Abschluß der Verzahnung der Federklinke bildet wobei die Rastklinke an ihrem freien Ende mit einer mit der senkrechten Zahnflanke korrespondierenden Anschlagfläche versehen ist. Durch das Zusammenwirken der senkrechten Zahnflanke der Federklinke und der Anschlagfläche der Rastklinke ergibt sich in diesem Bereich ein erhöhter Verschiebewiderstand, der beim Abziehen des Bedienelementes taktil zu erfassen ist und nur relativ schwer überwunden werden kann.

Eine Verringerung der Teileanzahl und somit eine Kostenreduzierung wird nach einer vorteilhaften Weiterbildung der Erfindung dadurch erzielt, daß die Federklinke am Bedienelement und die Rastklinke am Schaltglied befestigt ist. Weiterhin wird durch die Verringerung der Teileanzahl auch eine Verkleinerung der zu erwartenden Fertigungstoleranzen erzielt, wodurch der elektrische Schalter genauer arbeitet.

Nach einer vorteilhaften Ausführungsform ist die Federklinke des Bedienelementes in der Justierwinkelstellung in eine gehäusefeste Einsetzöffnung einschiebbar, die die Form eines Kreisringabschnittes mit einer geringfügig größeren lichten Weite als die Dicke des Federklinkenfußes und in der Justierwinkelstellung den nach außen ausgerichteten, geringfügig breiteren Freiraum als die Breite der Federklinke aufweist, wobei sich eine der Federklinke zugewandte Abstützwand des Freiraumes über die gesamte Justierlänge erstreckt. Somit sind zum Erreichen der Justier- und Arbeitsstellung keine zusätzlichen Teile erforderlich.

Eine Verformung der Klinkenverzahnung soll bei der Längenjustierung vermieden werden. Weiterhin soll sowohl die Längenjustierung als auch das Neueinstellen vom Kraftaufwand her leicht bewerkstelligbar sein und zwar ohne eine Beschädigung von Formelementen. Zweckmäßigerweise ist daher die radiale Höhe des Freiraumes mindestens so groß wie die Dicke des Federklinkenfußes plus der Höhe der Federzähne.

Bei einer weiteren vorteilhaften Ausgestaltung der Erfindung liegen die Rastzähne der Rastklinke koaxial mit der Federklinke in einem radialen Bereich vor, der mindestens so groß wie die Länge der kreisringförmigen Einsetzöffnung ist. Sonach ist es möglich, das Bedienelement mit der Federklinke um den kreisförmigen Abschnitt zu drehen. Die Federzähne der Federklinke gleiten in den Rastzähnen der Rastklinke entlang, und in dieser Stellung liegt die den Federzähnen gegenüberliegende Wand der Federklinke an der Abstützwand der Einsetzöffnung an, wodurch ein weiteres unerwünschtes Verstellen des Schalters vermieden wird.

Die Arbeitsstellung des elektrischen Schalters soll nach der Längenjustierung des Bedienelementes durch eine sichere Positionierung gewährleistet sein, und der Schalter soll nach der Betätigung wieder seine justierte Ausgangsstellung einnehmen. Zweckmäßigerweise besitzt daher die Schaltkulisse eine radiale Erstreckung von der Justierwinkelstellung bis zur Arbeitsstellung, wobei zwischen der Justierwinkelstellung und der Arbeitsstellung ein Vorsprung und weiterhin in der Arbeitsstellung eine linear ausgerichtete Druckkulisse vorgesehen ist. Der Vorsprung verhindert das selbsttätige als auch unbewußte Zurückstellen in die Justierwinkelstellung und mit der Druckkulisse wird die Nullstellung des Schalters festgelegt.

Nach einer vorteilhaften Ausführungsform weist die Druckkulisse einen Druckpunkt auf, von dem sich eine Kulissenschräge erstreckt, deren Verlauf so ausgebildet ist, daß sie mit der Entfernung vom Bedienelement immer näher zur Schalterachse vorliegt. Der Druckpunkt vermittelt die taktile Rückmeldung beim Überwinden des Schaltpunktes, und die Ausbildung der Kulissenschräge unterstützt unter der Wirkung der ferderbelasteten Druckstückes das selbsttätige Rückstellen des elektrischen Schalters.

Zur Gewährleistung der sicheren elektrischen Funktion ist ferner bevorzugt am Schaltglied eine federnde Kontaktbrücke angeordnet, die nach Betätigung des Bedienelementes gehäusefeste Kontaktanschlüsse überbrückt. Die Auffederung kann an die gewüschten Erfordernisse angepaßt werden, wodurch ein sicheres Schalten ohne Beeinflußung des Schaltgefühles ermöglicht wird.

Die Justierung soll einfach ohne weitere Werkzeuge oder Meßmittel durchführbar sein, wobei durch die Betätigungskräfte die Kontaktelemente nicht beschädigt werden dürfen. Dazu eignet sich beim Kick-Down-Schalter der Gesamtverstellweg des Gaspedales, wobei alle Herstellungstoleranzen am Kraftfahrzeug berücksichtigt werden. Dies wird nach einer weiteren Ausgestaltung dadurch erreicht, daß der Anschlag so angeordnet ist, daß die Kontaktbrücke des durch das Bedienelement betätigten Schaltgliedes mit den gehäusefesten Kontaktanschlüssen noch nicht in Wirkverbindung steht. Sobald die Verstellung bzw. Justierung bis zum Anschlag erreicht ist, erfolgt das Verdrehen des Bedienelementes in die Arbeitsstellung. Dabei überwindet das Druckstück den Vorsprung, und der Schalter ist unter automatischer Berücksichtigung aller Fertigungstoleranzen in der optimalen Stellung justiert. Da die Kontaktelemente sich noch nicht berühren, kann es beim Verdrehen auch nicht zur Beschädigung derselben kommen.

Zweckmäßigerweise kommt federbelastete Schaltglied beim Drehen des Bedienelementes von der Justierwinkelstellung in die Arbeitsstellung vom Anschlag frei, wodurch die Kontaktbrücke mit den Kontaktanschlüssen in Verbindung kommt. Somit erfolgt gleichzeitig mit dem Verdrehen des Bedienelementes das elektrische Aktivieren des Schalters unter größtmöglichem Schutz vor Beschädigung.

Bei einer alternativen Ausgestaltung der Erfindung ist der Anschlag die Innenseite des Bodens des Gehäuses auf der das Schaltglied durch die Beaufschlagung des Bedienelementes zur Anlage kommt, wobei die Kontaktbrücke mit den Kontaktanschlüssen in Wirkverbindung steht, und das Schaltglied nach dem Verdrehen des Bedienelementes von der Justierwinkelstellung in die Arbeitsstellung unter der Wirkung einer Rückstellfeder vom Gehäuseboden entfernt und die Kontaktverbindung unterbrochen wird. Diese Ausgestaltung erlaubt einen wesentlich stabileren und kräftigeren Aufbau des elektrischen Schalters. Insbesondere ist kein drehbares Schaltglied erforderlich, wodurch der innere Aufbau des Schalters wesentlich robuster und preiswerter ist.

Durch den Einsatz von Schleifkontakten kann auf einen teuren Einsatz von Edelmetallen, wie er bei Tastkontakten erforderlich ist, verzichtet werden. Daher ist bei der alternativen Ausführung bevorzugt die Kontaktbrücke eine seitlich am Schaltglied befestigte Kontaktfeder, die beim Betätigen des Bedienelementes an einer Gehäusewand entlanggleitet und sich auf die Kontaktanschlüsse aufschiebt. Bei der Betätigung des Schalters kommt es zur Selbstreinigung der Schleifkontakte und somit zu einer erhöhten Lebensdauer des Schalters.

Um den Schalter robuster zu machen, damit auch Querkräfte besser vertragen werden, besteht nach einer vorteilhaften Weiterbildung der alternativen Ausführung das Bedienelement aus einer das Gehäuse umgreifenden, endseitig mit einem Dekkel geschlossenen Hülse mit einem konzentrischen Zapfen, wobei der Zapfen länger als die Hülse ist. Durch die lange Überdeckung der Einzelteile steht eine große Fläche für die Abstützung der Querkräfte zur Verfügung, und der Schalter ist wesentlich stabiler im Aufbau. Um diesen Effekt noch zu verstärken taucht zweckmäßigerweise der Zapfen in eine am Schaltglied angebrachte Aufnahme drehfest ein, wobei die Aufnahme bis an die Innenseite des Deckels reicht.

Jeder Schalter ist in der gleichen Lage einzubauen, damit die Zuleitung einen optimalen Verlauf und eine kurze Länge aufweist. Um dies zu gewährleisten ist bevorzugt am Gehäuse eine Befestigungsvorrichtung angebracht, mit der der Schalter an einer Konsole unverwechselbar eingesetzt und mit einem Riegel gesichert ist.

Der der Erfindung zugrunde liegende Gedanke wird in der nachfolgenden Beschreibung anhand zweier Ausführungsbeispiele, die in der Zeichnung dargestellt sind, näher erläutert. Es zeigen:
- Fig. 1: einen Schnitt durch einen erfindungsgemäßen, unbetätigten Schalter in der justierten Stellung,
- Fig. 2: einen Schnitt gemäß Fig. 1 vor dem Justieren des Schalters,
- Fig. 3: einen Schnitt durch den Schalter nach Fig. 1, entlang der Linie III-III,
- Fig. 4: einen Schnitt gemäß Fig. 3 im betätigten Zustand des Schalters,
- Fig. 5: einen Teilschnitt gemäß Fig. 7 in Pfeilrichtung V, in justierter nicht gesicherter Position,
- Fig. 6: einen Teilschnitt gemäß Fig. 8 in Pfeilrichtung VI in justierter und gesicherter Position,

- Fig. 7: einen Schnitt durch Fig. 1 entlang der Linie VII-VII in ungesicherter Position,
- Fig. 8: einen Schnitt gemäß Fig. 7 in gesicherter Position,
- Fig. 9: einen Schnitt durch Fig. 1 entlang der Linie IX-IX, in gesicherter Position,
- Fig. 10: eine Ansicht auf den Schalter gemäß Fig. 1 in Pfeilrichtung X in der Einsetzposition in ein Bodenblech,
- Fig. 11: eine Ansicht auf den Schalter gemäß Fig. 10 in der veriegelten Einsetzposition,
- Fig. 12: einen Schnitt durch einen alternativen erfindungsgemäßen Schalter analog zu Fig. 1,
- Fig. 13: einen Schnitt durch den Schalter gemäß Fig. 1 entlang der Linie XIII-XIII,
- Fig. 14: einen Schnitt durch den Schalter gemäß Fig. 12, entlang der Linie XIV-XIV,
- Fig. 15: eine Ansicht auf den Schalter gemäß Fig. 12 in Pfeilrichtung XV,
- Fig. 16: eine Teilansicht auf den Schalter gemäß Fig. 15 in Pfeilrichtung XVI,
- Fig. 17: einen Teilschnitt des Schalters gemäß Fig. 13 im unbetätigten Zustand, und

- Fig. 18: eine vergrößerte Darstellung der Einzelheit XVIII der Fig 17.

Die Fig. 1 bis 11 stellen eine Ausgestaltungsart des erfindungsgemäßen elektrischen Schalters dar. Das Gehäuse 1 ist zweiteilig ausgeführt und besteht aus einem Gehäuseoberteil 2 und einem Gehäuseunterteil 3, deren Verbindung über nicht dargestellte Klipse erfolgt. Am Gehäuseunterteil 3 ist ein Steckerkragen 4 angeformt, in dem zwei Kontaktanschlüsse 5 geschützt einliegen. Die Kontaktanschlüsse 5 sind im Gehäuseunterteil 3 mit Kunststoff umspritzt eingebettet und weisen innerhalb der Umspritzung eine Abwinklung 6 auf. Jedes Ende der Abwinklung 6 liegt im Innern des Gehäuseunterteiles 3 frei und trägt dort einen Kontaktniet 7. Am Gehäuseunterteil 3 befindet sich weiterhin eine drehbare Befestigungsvorrichtung 8 mit einer Schlüsselweite 9, um den Schalter in einer Konsole 10 zu befestigen. Die Befestigungsvorrichtung 8 ist so ausgelegt, daß der Schalter unverwechselbar in die Konsole 10 eingesetzt und befestigt wird. Hierbei wird die Befestigungsvorrichtung 8 mit einem entsprechenden Gabelschlüssel über die Schlüsselweite 9 um das Gehäuseunterteil 3 gedreht. Am Gehäuseunterteil 3 ist dazu ein umlaufender Wulst 11 angespritzt, der in einer entsprechenden Nut an der Befestigungsvorrichtung 8 einliegt und das Verdrehen zuläßt. Bei dieser Ausgestaltung weist der Steckerkragen 4 immer eine vorbestimmte Lage auf und wird nicht mitgedreht. An der Befestigungsvorrichtung 8 ist ein Riegel 12 vorhanden, mit dem der Schalter in der Konsole 10 gesichert wird.

Die Fig. 1 und 3 stellen den Schalter im justierten, nicht betätigtem Zustand dar, bei dem eine Kontaktbrücke 13 nicht mit den Kontaktnieten 7 der Kontaktanschlüsse 5 in Verbindung steht. Die Fig. 2 zeigt den Schalter um 90° gedreht, wobei ein Bedienelement 14 noch nicht am Gehäuse 1 justiert ist.

Zum Justieren wird das Bedienelement 14 mit seinen vier Federklinken 15 in zwei in einer Deckwand 16 des Gehäuses 1 vorhandene gehäusefeste Einsetzöffnungen 17 eingesteckt, und zwar dort, wo Freiräume 18 vorhanden sind. Diese Anordnung stellt die Justierwinkelstellung 31 dar. Die Freiräume 18 erstrecken sich über die gesamte Länge des Gehäuseoberteiles 2. Zum Justieren ist der Schalter bereits mit seiner Befestigungsvorrichtung 8 an der Konsole 10, welche einem Gaspedal (nicht dargestellt) zugeordnet ist, gehaltert. Das Einschieben des Bedienelementes 14 erfolgt mit dem Gaspedal. Dabei wird ein Schaltglied 19 über das Bedienelement 14 in Richtung des Gehäuseunterteiles 3 entgegen der Kraft einer Rückstellfeder 20 bewegt, bis es an einem Anschlag 21 zur Anlage kommt. Bei der weiteren Betätigung des Gaspedales gleiten die Federzähne 22 der Federklinken 15 über die Rastzähne 23 der am Schaltglied 19 vorhandenen Rastklinken 24, wobei die Federklinken 15 in den jeweiligen Freiraum 18 gedrückt werden. Sobald ein Federzahn 22 zwischen zwei Rastzähnen 23 zu liegen kommt, federt die Federklinke 15 in die Rastklinke 24 ein. In dieser Anordnung stellen die Federklinken 15 mit den Federzähnen 23 und die Rastklinken 24 mit den Rastzähnen 23 die Klinkenverzahnung 25 dar. Nach Beendigung des Gaspedalweges stellt sich eine entsprechende Stellung ein, in der eine verrastete Anordnung vorliegt. In dieser Position befindet sich das im Schaltglied 19 gehaltene Druckstück 26 in einer Kugelführung 27 des Gehäuseoberteiles 2. Das Druckstück 26, das in einer Schaltgliedbohrung 30 eingesetzt ist, besteht aus zwei Kugeln 28 und einer zwischengeschalteten Druckfeder 29.

Der Schalter muß nun in die Arbeitsstellung 33 (sh. Fig. 8) überführt werden. Dies erfolgt durch Drehen des Bedienelementes 14 entgegen dem Uhrzeigersinn (sh. Fig. 7). Dabei werden die Kugeln 28 des Druckstückes 26 beim Übergleiten des Vorsprunges 32 entgegen der Kraft der Druckfeder 29 in die Schaltgliedbohrung 30 gedrückt. Sobald die Kugeln 28 am Vorsprung 32 vorbei sind, kommen sie in einer Druckkulisse 34 zu liegen, welche sich in der Arbeitsstellung 33 befinden. Gleichzeitig werden die am Bedienelement 14 befestigten Federklinken 15 mit ihrem Federklinkenfuß 35 in den kreisringförmigen Einsetzöffnungen 17 gedreht. Die Einsetzöffnungen 17 besitzen im gedrehten Bereich keinen Freiraum 18 mehr und haben dort nur eine geringere lichtere Weite als die Dicke des Federklinkenfußes 35. Von dieser lichten Weite ausgehend pflanzt sich eine Abstützwand 36 fort an der sich die Außenseite der Federklinke 15 abstützt und die verhindert, daß sich die Federzähne 22 aus dem Eingriff der Rastzähne 23 lösen. Über den gesamten Bereich der kreisringförmigen Einsetzöffnungen 17 erstrecken sich die Rastzähne 23 der Rastklinken 24, wodurch ein Gleiten der Federzähne 22 zwischen den Rastzähnen 23 ermöglicht wird. Nach dem Vorliegen dieser Situation ist das Bedienelement 14 nun in dieser Höhenlage justiert und gesichert.

Beim Drehen des Bedienelementes 14 wird das Schaltglied 19 mitgedreht. Dabei kommt es von dem Anschlag 21 frei und kann bei weiterer Betätigung des Bedienelementes 14 in das Innere des Gehäuseunterteiles 3 eintauchen. Der Anschlag 21 befindet sich nur auf einem geringen Bereich des Gehäuseunterteiles 3, und zwar diametral angeordnet. Entsprechende Aussparungen befinden sich im Schaltglied 19 (nicht dargestellt), in die die Anschläge 21 eintauchen.

Die im Schaltglied 19 gehalterten Druckstücke 26 arbeiten mit einer Schaltkulisse 58 zusammen, die sich aus je einer Kugelführung 27, einem Vorsprung 32, einer Druckkulisse 34 und der Kulissenschräge 38 zusammensetzt.

Der Schalter hat somit seine Nullstellung und ist für die Betätigung bereit. Bei der Betätigung des Gaspedals durchstreift dieses einen großen freien Bereich und kommt erst kurz vor dem Endanschlag am Bedienelement 14 zur Anlage. Soll nun der Schalter betätigt werden, so ist ein vorbestimmter hoher Kraftaufwand erforderlich, durch den die Kugeln 28 des Druckstückes 26 entgegen der Kraft der Druckfeder 29 zurückweichen, und die Kugeln 28 den Druckpunkt 37 der Druckkulisse 34 überwinden und somit auf die Kulissenschräge 38 auflaufen. Dort liegen die Kugeln 28 weiterhin an, und die zum Bedienelement 14 sich öffnende Kulissenschräge 38 bewirkt eine resultiernde Rückstellkraft des Bedienelementes 14. Diese Rückstellkraft wird noch durch die zusätzliche Rückstellfeder 20 verstärkt, wodurch der Schalter nach der Beendigung der Betätigung sicher selbsttätig zurückstellt.

Am Schaltglied 19, zu dem alle mit ihm gleich bewegten sonstigen, nicht näher beschriebenen Einzelteile gehören, befindet sich, den Kontaktanschlüssen 5 gegenüberliegend, die durch eine Druckfeder 39 eingespannte Kontaktbrücke 13. In diesem Bereich besitzt das Schaltglied 19 eine Aufnahmebohrung 40, in der die Druckfeder 39 einliegt, Freispritzungen 41 für die Kontaktbrückenhalterung 42, eine im Querschnitt u-förmige Mitnahmenut 43, in der die Basis 44 der Kontaktbrücke 13 einliegt, sowie zwei, symmetrisch zur Aufnahmebohrung 40 angeordnete, mit Fasen versehene Stecklöcher 46, durch die die mit Federlaschen 47 versehenen Schenkel 45 der Kontaktbrücke 13 eingesetzt sind. Im unbetätigten Zustand liegen die Federlaschen 47 unter der Wirkung der Druckfeder 39 an der Wand der Freispritzung 41 an (Fig. 3). Im betätigten Zustand liegen die Kontaktpunkte 48 der Kontaktbrücke 13 an den Kontaktnieten 7 der Kontaktanschlüsse 5 unter der Kraftwirkung der Druckfeder 29 an, und die elektrische Verbindung ist hergestellt. Dabei tauchen die Schenkel 45 der Kontaktbrücke 13 in die Freispritzungen 41 ein und die Federlaschen 47 liegen nicht mehr an der Wand der Freispritzungen 41 an.

In den Fig. 12 bis 16 ist eine alternative Ausführung des Schalters gezeigt. Soweit die Einzelheiten und Funktionen gleich sind, werden sie hier nicht mehr beschrieben. Um den Schalter robuster zu gestalten, damit größere Querkräfte schadlos einwirken können, besteht das Schaltglied 19 nur aus einem Spritzteil. Die Rückstellfeder 20 ist in einem Dom 48 im Bereich der Befestigungsvorrichtung 8 untergebracht, wodurch der dem Bedienelement 14 zugeodnete Bereich des Schaltgliedes 19 wesentlich massiver ausgestaltet ist. Der Anschlag 21 ist hierbei die Innenseite 49 des Bodens 59 des Gehäuses 1. Die Kontaktbrücke 13 ist eine als Stanzteil ausgebildete Kontaktfeder, die seitlich am Schaltglied 19 eingeklipst ist. Die im Gehäuseunterteil 3 eingespritzten Kontaktanschlüsse 5 besitzen eine einfache Abwinklung 50, dir frei liegt und beim Betätigen mit der Kontaktbrücke 13 in Wirkverbindung kommt. Durch das Verlegen der Kontaktbrücke 13 an die Seite des Schaltgliedes 19 ist ein tieferes Eintauchen des robusten Schaltgliedes 19 in das Gehäuse 1 möglich, wodurch die Bauart des Schalters nochmals stabiler wird.

Das Bedienelement 14 umfaßt eine einstückige robuste Hülse 51, die das Gehäuse 1 umgreift. Die Hülse 51 umgreift sowohl das Gehäuseoberteil 2 als auch das Gehäuseunterteil 3, wobei in einem Bereich eine Belüftungsöffnung 52 vorgesehen ist. Weiterhin ist die Hülse 51 mit einem Deckel 53 verschlossen, der an seiner Außenseite ballig ausgebildet ist. Der Deckel 53 besitzt einen konzentrischen, im Querschnitt kreuzförmigen Zapfen 54, der länger ist als die Höhe der Hülse 51. Im Schaltglied 19 ist eine Aufnahme 55 eingelassen, die in einem bis an die Innenseite des Deckels 53 reichenden Turm 56 vorliegt, der außerdem noch Materialersparniskammern aufweist.

Auch die Aufnahme 55 ist im Querschnitt kreuzförmig ausgebildet, wodurch das Schaltglied 19 beim Drehen des Bedienelementes 14 von der Justierwinkelstellung 31 in die Arbeitsstellung 33 mitgedreht wird. Die lange Überdeckung zwischen dem Turm 56 und dem Zapfen 54 bewirkt einen robusteren und stabileren Aufbau des elektrischen Schalters. Im Gehäuseunterteil 3 ist ein genügend großer Raum für das Eintauchen des Schaltgliedes 19 mit seiner Kontaktbrücke 13 vorhanden, die erst nach dem Drehen des Bedienelementes 14 in die richtige Lage zu den Kontaktanschlüssen 5 gebracht wird.

Die Befestigungsvorrichtung 8 ist mit dem Gehäuseunterteil 3 einstückig ausgeführt. Nach dem unverwechselbaren Einstecken in eine Konsole 10 wird der gesamte Schalter gedreht und verrastet mit dem Riegel 12. Zwar wird der Steckerkragen 4 mit den Kontaktanschlüssen 5 mitgedreht, was jedoch eine Veringerung der Teileanzahl und somit der Herstellungskosten und eine weitere Versteifung des Gehäuses 1 zur Folge hat. Alternativ kann die Befestigungsvorrichtung 8 auch als BajonettVerschluß ausgeführt sein.

In der in den Fig. 17 und 18 dargestellten Ausführungsform der Federklinke 15 weist diese an ihrem dem Federklinkenfuß 35 zugewandten Ende einen sägezahnförmigen Federzahn 60 auf, dessen senkrechte Zahnflanke 61 an einer Anschlagfläche 62 am freien Ende der Rastklinke 24 anliegt. Diese Position wird in der ausgeschobenen Endlage des Bedienelementes 14 während des Justierens des Schalters erreicht. Das Zusammenwirken der senkrechten Zahnflanke 61 des Federzahns 60 mit der Anschlagfläche 62 wirkt einem versehentlichen Abziehen des Bedienelementes 14 von dem Schaltglied 19 entgegen, da ein erhöhter Verschiebewiderstand im Vergleich zu dem Verschiebewiderstand vorliegt, der beim Gleiten der schrägen Zahnflanken 63 der Federzähne 22 auf den Rastzähnen 23 vorhanden ist. Die Überwindung des erhöhten Verschiebewiderstandes ist während der Justierung des Schalters taktil wahrnehmbar und wird daher nicht versehentlich vollzogen.

## Patentansprüche

1. Elektrischer Schalter, insbesondere Kick-Down-Schalter für ein Kraftfahrzeug, mit einem innerhalb eines Gehäuses (1) über eine Klinkenverzahnung (25) selbsttätig längeneinstellbaren, federbelasteten Bedienelement (14) das ein Kontaktelemente aufnehmendes Schaltglied (19) beaufschlagt, wobei die Klinkenverzahnung (25) eine Justierwinkelstellung (31), in der einem Teil der Klinkenverzahnung (25) mindestens ein Freiraum (18) zugeordnet und die Klinkenverzahnung (25) linear ineinander verschiebbar ist, und eine Arbeitsstellung (33) aufweist, in der die Klinkenverzahnung (25) linear ineinander gehaltert ist, **dadurch gekennzeich- net, daß** das Schaltglied (19) mit einem gehäusefesten, der Justierwinkelstellung (31) zugeordneten Anschlag (21) zusammenwirkt und ein federbelastetes, mit einer gehäusefesten Schaltkulisse (58) zusammenwirkendes Druckstück (26) aufweist.

2. Elektrischer Schalter nach Anspruch 1, **dadurch gekennzeichnet, daß** die Klinkenverzahnung (25) aus mindestens einer Federklinke (15), die mindestens einen Federzahn (22) besitzt, und einer zugehörigen Rastklinke (24) besteht, die mehrere, linear in Reihe hintereinander angeordnete Rastzähne (23) aufweist, wobei der Federzahn (22) und die Rastzähne (23) einander zugewandt im Eingriff sind.

3. Elektrischer Schalter nach Anspruch 2, **dadurch gekennzeichnet, daß** die Federklinke (15) an ihrem dem Federklinkenfuß (35) zugewandten Ende einen sägezahnförmigen Federzahn (60) aufweist, dessen senkrechte Zahnflanke (61) den Abschluß der Verzahnung der Federklinke (15) bildet, wobei die Rastklinke (24) an ihrem freien Ende mit mit der senkrechten Zahnflanke (61) korrespondierenden Anschlagfläche (62) versehen ist.

4. Elektrischer Schalter nach einem der Ansprüche 2 oder 3,
**dadurch gekennzeichnet, daß** die Federklinke (15) am Bedienelement (14) und die Rastklinke (24) am Schaltglied (19) befestigt ist.

5. Elektrischer Schalter nach einem der Ansprüche 2 bis 4,
**dadurch gekennzeichnet, daß** die Federklinke (15) des Bedienelementes (14) in der Justierwinkelstellung (31) in eine gehäusefeste Einsetzöffnung (17) einschiebbar ist, die die Form eines Kreisringabschnittes besitzt mit einer geringfügig größeren lichten Weite als die Dicke des Federklinkenfußes (35) und in der Justierwinkelstellung (31) den nach außen ausgerichteten, geringfügig breiteren Freiraum (18) als die Breite der Federklinke (15) aufweist, wobei sich eine der Federklinke (15) zugewandte Abstützwand (36) des Freiraumes (18) über die gesamte Justierlänge erstreckt.

6. Elektrischer Schalter nach Anspruch 5, **dadurch gekennzeichnet, daß** die radiale Höhe des Freiraumes (18) mindestens so groß wie die Dicke des Federklinkenfußes (35) plus der Höhe der Federzähne (22) ist.

7. Elektrischer Schalter nach einem der Ansprüche 2 bis 6, **dadurch gekennzeichnet, daß** die Rastzähne (23) der Rastklinke (24) koaxial mit der Federklinke (15) in einem radialen Bereich vorliegen, der mindestens so groß wie die Länge der kreisringförmigen Einsetzöffnung (17) ist.

8. Elektrischer Schalter nach Anspruch 1, **dadurch gekennzeichnet, daß** die Schaltkulisse (58) eine radiale Erstreckung von der Justierwinkelstellung (31) bis zur Arbeitsstellung (33) besitzt, wobei zwischen der Justierwinkelstellung (31) und der Arbeitsstellung (33) ein Vorsprung (32) und in der Arbeitsstellung (33) eine linear ausgerichtete Druckkulisse (34) vorgesehen ist.

9. Elektrischer Schalter nach Anspruch 8, **dadurch gekennzeichnet, daß** die Druckkulisse (34) einen Druckpunkt (37) aufweist, von dem sich eine Kulissenschräge (38) erstreckt deren Verlauf so ausgebildet ist, daß sie mit der Entfernung vom Bedienelement (14) immer näher zur Schalterachse vorliegt.

10. Elektrischer Schalter nach einem der Ansprüche 1 bis 9, **dadurch gekennzeichnet, daß** am Schaltglied (19) eine federnde Kontaktbrücke (13) angeordnet ist, die nach Betätigung des Bedienelementes (14) gehäusefeste Kontaktanschlüsse (5) überbrückt.

11. Elektrischer Schalter nach einem der Ansprüche 1 bis 10, **dadurch gekennzeichnet, daß** der Anschlag (21) so angeordnet ist, daß die Kontaktbrücke (13) des durch das Bedienelement (14) betätigten Schaltgliedes (19) mit den gehäusefesten Kontaktanschlüssen (5) noch nicht in Wirkverbindung steht.

12. Elektrischer Schalter nach Anspruch 11, **dadurch gekennzeichnet, daß** das federbelastete Schaltglied (19) beim Drehen des Bedienelementes (14) von der Justierwinkelstellung (31) in die Arbeitsstellung (33) vom Anschlag (21) frei kommt, wodurch die Kontaktbrücke (13) mit den Kontaktanschlüssen (5) in Verbindung kommt.

13. Elektrischer Schalter nach einem der Ansprüche 1 bis 10, **dadurch gekennzeichnet, daß** der Anschlag (21) die Innenseite 49 des Bodens (59) des Gehäuses (1) ist, auf der das Schaltglied (19) durch die Beaufschlagung des Bedienelementes (14) zur Anlage kommt, wobei die Kontaktbrücke (13) mit den Kontaktanschlüssen (5) in Wirkverbindung steht und das Schaltglied (19) nach dem Verdrehen des Bedienelementes von der Justierwinkelstellung (31) in die Arbeitsstellung (33) sich unter der Wirkung einer Rückstellfeder (20) vom Gehäuseboden (59) entfernt und die Kontaktverbindung unterbrochen wird.

14. Elektrischer Schalter nach Anspruch 13, **dadurch gekennzeichnet, daß** die Kontaktbrücke (13) eine seitlich am Schaltglied (19) befestigte Kontaktfeder ist, die beim Betätigen des Bedienelementes (14) an einer Gehäusewand entlanggleitet und sich auf die Kontaktanschlüsse (5) aufschiebt.

15. Elektrischer Schalter nach einem der Ansprüche 1 bis 10, 13 und 14, **dadurch gekennzeichnet, daß** das Bedienelement (14) aus einer das Gehäuse (1) umgreifenden, endseitig mit einem Deckel (53) geschlossenen Hülse (51) mit einem konzentrischen Zapfen (54) besteht, wobei der Zapfen (54) länger als die Hülse (51) ist.

16. Elektrischer Schalter nach einem der Ansprüche 1 bis 10, 13 bis 15, **dadurch gekennzeichnet, daß** der Zapfen (54) in eine am Schaltglied (19) angebrachte Aufnahme (55) drehfest eintaucht, wobei die Aufnahme (55) bis an die Innenseite des Deckels (53) reicht.

17. Elektrischer Schalter nach einem der Ansprüche 1 bis 16, **dadurch gekennzeichnet, daß** am Gehäuse (1) eine Befestigungsvorrichtung (8) angebracht ist, mit der der Schalter an einer Konsole (10) unverwechselbar eingesetzt und mit einem Riegel (12) gesichert ist.

## Claims

1. Electrical switch, in particular kick-down switch for a motor vehicle, with a spring-loaded operating element (14), automatically adjustable in length inside a housing (1) via ratchet teeth (25), which impacts a switching member (19) accommodating contact elements, wherein the ratchet teeth (25) have an adjusting angle setting (31), in which at least one space (18) is allocated to part of the ratchet teeth (25) and the ratchet teeth (25) can be pushed linearly into one another, and an operating position (33), in which the ratchet teeth (25) are held linearly inside one another, **characterised in that** the switching member (19) interacts with a limit stop (21), fixed to the housing and allocated to the adjusting angle position (31) and has a spring-loaded thrust piece (26) interacting with a selector gate (58) fixed to the housing.

2. Electrical switch according to claim 1, **characterised in that** the ratchet teeth (25) consist of at least one spring pawl (15), which has at least one spring tooth (22), and an associated locking pawl (24), which has several locking teeth (23), arranged linearly in succession in a row, the spring tooth (22) and the locking teeth (23) being in engagement facing one another.

3. Electrical switch according to claim 2, **characterised in that** the spring pawl (15) has on its end facing the spring pawl foot (35) a saw-tooth-shaped spring tooth (60), the perpendicular tooth flank (61) of which forms the termination of the teeth of the spring pawl (15), wherein the locking pawl (24) is provided on its open end with a limit stop face (62) corresponding to the perpendicular tooth flank (61).

4. Electrical switch according to one of claims 2 or 3,
**characterised in that** the spring pawl (15) is fixed to the operating element (14) and the locking pawl (24) to the switching member (19).

5. Electrical switch according to one of claims 2 to 4,
**characterised in that** in the adjusting angle position (31) the spring pawl (15) of the operating element (14) can be pushed into an insertion orifice (17) fixed to the housing, which has the shape of a circular ring section with a minimally larger clearance than the thickness of the spring pawl foot (35) and in the adjusting angle position (31) comprises the space (18) aligned outwards and minimally wider than the width of the spring pawl (15), wherein a supporting wall (36) of the space (18) facing the spring pawl (15) extends over the entire adjusting length.

6. Electrical switch according to claim 5, **characterised in that** the radial height of the space (18) is at least as large as the thickness of the spring pawl foot (35) plus the height of the spring teeth (22).

7. Electrical switch according to one of claims 2 to 6,
**characterised in that** the locking teeth (23) of the locking pawl (24) are located coaxially to the spring pawl (15) in a radial area which is at least as large as the length of the circular-ring-shaped insertion orifice (17).

8. Electrical switch according to claim 1, **characterised in that** the selector gate (58) has a radial extension from the adjusting angle position (31) to the operating position (33), wherein a projection (32) is provided between the adjusting angle position (31) and the operating position (33) and a linearly aligned pressure gate (34) in the operating position (33).

9. Electrical switch according to claim 8, **characterised in that** the pressure gate (34) has a pressure point (37) from which a gate diagonal (38) extends, the course of which is constructed in such a way that it is increasingly closer to the switch axis as it moves away from the operating element (14).

10. Electrical switch according to one of claims 1 to 9, **characterised in that** arranged on the switching member (19) is a sprung contact bridge (13), which bridges contact terminals (5) fixed to the housing after the operating element (14) has been actuated.

11. Electrical switch according to one of claims 1 to 10,
**characterised in that** the limit stop (21) is arranged in such a way that the contact bridge (13) of the switching member (19) actuated by the operating element (14) is not yet in active connection with the contact terminals (5) fixed to the housing.

12. Electrical switch according to claim 11, **characterised in that** the spring-loaded switching member (19) is released from the limit stop (21) when the operating element (14) is rotated from the adjusting angle position (31) into the operating position (33), whereby the contact bridge (13) comes into connection with the contact terminals (5).

13. Electrical switch according to one of claims 1 to 10, **characterised in that** the limit stop (21) is the inner face 49 of the floor (59) of the housing (1) on which the switching member (19) comes to rest by the impacting of the operating element (14), wherein the contact bridge (13) is in active connection with the contact terminals (5) and after the operating element has been rotated from the adjusting angle position (31) into the operating position (33) the switching member (19) moves away from the housing floor (59) under the action of a readjusting spring (20) and the contact connection is interrupted.

14. Electrical switch according to claim 13, **characterised in that** the contact bridge (13) is a contact spring fixed laterally to the switching member (19), which on actuation of the operating element (14) slides along a housing wall and is pushed on to the contact terminals.

15. Electrical switch according to one of claims 1 to 10, 13 and 14, **characterised in that** the operating element (14) consists of a sleeve (51), surrounding the housing (1) and closed at the end by a cover (53), with a concentric journal (54), the journal (54) being longer than the sleeve (51).

16. Electrical switch according to one of claims 1 to 10, 13 to 15, **characterised in that** the journal (54) is inserted non-rotatably into a retainer (55) mounted on the switching member (19), wherein the retainer (55) reaches as far as the inside of the cover (53).

17. Electrical switch according to one of claims 1 to 16,
**characterised in that** mounted on the housing (1) is a fastening device (8) with which the switch is inserted non-interchangeably on a control panel (10) and secured by a bolt (12).

## Revendications

1. Commutateur électrique, en particulier commutateur de rétrocontact pour un véhicule, avec un élément de commande sollicité élastiquement (14) dont la longueur est réglable automatiquement à l'intérieur d'un boîtier (1) par l'intermédiaire d'une denture à encliquetage (25) et qui sollicite un organe de commutation (19) recevant des éléments de contact, la denture à encliquetage (25) possédant une position angulaire d'ajustement (31), dans laquelle au moins un espace libre (18) est attribué à une partie de la denture à encliquetage (25) et le déplacement linéaire mutuel de la denture à encliquetage (25) est permis, et une position de travail (33), dans laquelle le déplacement linéaire mutuel de la denture à encliquetage (25) est interdit, **caractérisé en ce que** l'organe de commutation (19) coopère avec une butée (21) solidaire du boîtier, associée à la position angulaire d'ajustement (31), et comporte une pièce de pression (26) sollicitée élastiquement, coopérant avec une coulisse de commutation (58) solidaire du boîtier.

2. Commutateur électrique selon la revendication 1,
**caractérisé en ce que** la denture à encliquetage (25) est constituée d'au moins un cliquet élastique (15), qui possède au moins une dent élastique (22), et d'un cliquet de crantage associé (24), qui comporte plusieurs dents de crantage (23) disposées linéairement en ligne les unes derrière les autres, la dent élastique (22) et les dents de crantage (23) étant en vis-à-vis et en prise.

3. Commutateur électrique selon la revendication 2,
**caractérisé en ce que**, à son extrémité tournée vers le pied de cliquet élastique (35), le cliquet élastique (15) comporte une dent élastique en forme de dent de scie (60) dont le flanc de dent vertical (61) forme la terminaison de la denture du cliquet élastique (15), le cliquet de crantage (24) étant muni, à son extrémité libre, d'une surface de butée (62) correspondant au flanc de dent vertical (61).

4. Commutateur électrique selon une des revendications 2 ou 3, **caractérisé en ce que** le cliquet élastique (15) est fixé à l'élément de commande (14), et le cliquet de crantage (24) à l'organe de commutation (19).

5. Commutateur électrique selon une des revendications 2 à 4, **caractérisé en ce que**, dans la position angulaire d'ajustement (31), le cliquet élastique (15) de l'élément de commande (14) peut être engagé dans une ouverture d'insertion (17) solidaire du boîtier, laquelle possède la forme d'une portion de couronne avec une ouverture libre légèrement supérieure à l'épaisseur du pied de cliquet élastique (35) et, dans la position angulaire d'ajustement (31), offre l'espace libre (18) orienté vers l'extérieur, légèrement plus large que la largeur du cliquet élastique (15), une paroi d'appui (36) de l'espace libre (18) tournée vers le cliquet élastique (15) s'étendant sur toute la longueur d'ajustement.

6. Commutateur électrique selon la revendication 5,
**caractérisé en ce que** la hauteur radiale de l'espace libre (18) est au moins égale à l'épaisseur du pied de cliquet élastique (35), majorée de la hauteur des dents élastiques (22).

7. Commutateur électrique selon une des revendications 2 à 6, **caractérisé en ce que** les dents de crantage (23) du cliquet de crantage (24) sont disposées coaxialement au cliquet élastique (15) dans une zone radiale dont la longueur est au moins égale à celle de l'ouverture d'insertion en forme de couronne (17).

8. Commutateur électrique selon la revendication 1,
**caractérisé en ce que** la coulisse de commutation (58) possède une extension radiale de la position angulaire d'ajustement (31) jusqu'à la position de travail (33), entre la position angulaire d'ajustement (31) et la position de travail (33) étant prévue une saillie (32) et, dans la position de travail (33), étant prévue une coulisse de pression orientée linéairement (34).

9. Commutateur électrique selon la revendication 8,
**caractérisé en ce que** la coulisse de pression (34) comporte un point de pression (37) à partir duquel s'étend un biseau de coulisse (38) dont le tracé est conçu de façon qu'il se rapproche de l'axe du commutateur à mesure qu'il s'éloigne de l'élément de commande (14).

10. Commutateur électrique selon une des revendications 1 à 9, **caractérisé en ce que** sur l'organe de commutation (19) est disposé un pont de contact élastique (13) qui, après actionnement de l'élément de commande (14), est appliqué contre des appendices de contact (5) solidaires du boîtier.

11. Commutateur électrique selon une des revendications 1 à 10, **caractérisé en ce que** la butée (21) est disposée de façon que le pont de contact (13) de l'organe de commutation (19) actionné par l'élément de commande (14) ne soit pas encore en liaison active avec les appendices de contact (5) solidaires du boîtier.

12. Commutateur électrique selon la revendication 11,
**caractérisé en ce que**, lors de la rotation de l'élément de commande (14) de la position angulaire d'ajustement (31) à la position de travail (33), l'organe de commutation sollicité élastiquement (19) s'éloigne de la butée (21), ce qui a pour effet de mettre le pont de contact (13) en relation avec les appendices de contact (5).

13. Commutateur électrique selon une des revendications 1 à 10, **caractérisé en ce que** la butée (21) est la face intérieure (49) du fond (59) du boîtier (1), contre laquelle l'organe de commutation (19) vient en contact lors de la sollicitation de l'élément de commande (14), le pont de contact (13) étant en liaison active avec les appendices de contact (5), et, après rotation de l'élément de commande de la position angulaire d'ajustement (31) à la position de travail (33), l'organe de commutation (19) s'éloignant du fond de boîtier (59) sous l'action d'un ressort de rappel (20) et la liaison de contact étant interrompue.

14. Commutateur électrique selon la revendication 13,
**caractérisé en ce que** le pont de contact (13) est un ressort de contact qui est fixé à l'organe de commutation (19) en position latérale et qui, lors de l'actionnement de l'élément de commande (14), glisse le long d'une paroi de boîtier et monte sur les appendices de contact (5).

15. Commutateur électrique selon une des revendications 1 à 10, 13 et 14, **caractérisé en ce que** l'élément de commande (14) est constitué d'un manchon fermé (51), lequel entoure le boîtier (1), est fermé à son extrémité par un couvercle (53) et est muni d'un doigt concentrique (54), le doigt (54) étant plus long que le manchon (51).

16. Commutateur électrique selon une des revendications 1 à 10, 13 à 15, **caractérisé en ce que** le doigt (54) pénètre de manière solidaire en rotation dans un logement (55) ménagé dans l'organe de commutation (19), le logement (55) atteignant la face intérieure du couvercle (53).

17. Commutateur électrique selon une des revendications 1 à 16, **caractérisé en ce que** sur le boîtier (1) est disposé un dispositif de fixation (8) par l'intermédiaire duquel le commutateur est monté sans risque d'erreur sur une console (10) et est bloqué par un verrou (12).
